# EUROPÄISCHE PATENTSCHRIFT

(11) **EP 4 143 070 B1**
(45) Veröffentlichungstag und Bekanntmachung des Hinweises auf die Patenterteilung: **10.04.2024**
(21) Anmeldenummer: 21762391.7
(22) Anmeldetag: 06.08.2021
(51) Int. Cl.: B61C 9/44, B61C 3/00

(54) **ANORDNUNG FÜR EIN SCHIENENFAHRZEUG**
ARRANGEMENT FOR A RAIL VEHICLE
AGENCEMENT POUR VÉHICULE FERROVIAIRE

(30) Priorität: 12.08.2020 DE 102020210211
(43) Veröffentlichungstag der Anmeldung: 08.03.2023
(73) Patentinhaber: Siemens Mobility GmbH, 81739 München (DE)
(72) Erfinder: ADAM, Christoph, 90411 Nürnberg (DE); SEITZ, Peter, 91224 Pommelsbrunn (DE)
(74) Vertreter: Siemens Patent Attorneys
(86) Internationale Anmeldenummer: PCT/EP2021/072076
(87) Internationale Veröffentlichungsnummer: WO 2022/033989

(56) Entgegenhaltungen:
- EP-A1- 3 185 403
- EP-A1- 3 470 288
- CN-A- 107 776 587
- CN-A- 108 099 926
- DE-B- 1 107 692

## Beschreibung

Die Erfindung bezieht sich auf eine Anordnung für ein Schienenfahrzeug, einen Hohlwellenmotor mit einer entsprechenden Anordnung sowie ein Schienenfahrzeug.

Hohlwellenmotoren können beispielsweise in wie Schienenfahrzeugen als Antriebsmotoren eingesetzt werden. Diese können als ein so genannter Direktantrieb eingesetzt werden, bei welchem sich eine Radsatzwelle durch den Rotor des Hohlwellenmotors erstreckt und die Radsatzwelle direkt von dem Rotor angetrieben wird. Der Hohlwellenmotor wird mittels einer Motorbefestigung von der Radsatzwelle radial beabstandet gehalten.

EP 3 470 288 A1 offenbart ein Schienenfahrzeug mit einem Fahrgestell, in dem eine Radsatzwelle federnd gelagert ist, so dass die Radsatzwelle um eine Drehachse drehbar ist und das Fahrgestell bezüglich der Radsatzwelle eine gefederte Masse ist. Ein Antriebsmotor für die Radsatzwelle wirkt über eine Kupplung auf die Radsatzwelle. Der Antriebsmotor umgibt die Radsatzwelle. Die Kupplung ist als Einebenenkupplung ausgebildet. Der Antriebsmotor ist direkt mit der Kupplung verbunden und in Richtung der Drehachse der Radsatzwelle gesehen an einer einzigen Stelle am Fahrgestell aufgehängt. Die Aufhängung des Antriebsmotors am Fahrgestell ist derart ausgebildet, dass sie eine Bewegung des Antriebsmotors sowohl in Richtung der Drehachse der Radsatzwelle als auch quer dazu ermöglicht.

EP 3 185 403 A1 zeigt eine permanenterregte Synchronmaschine, die einen Stator aufweist, in dem eine Statorwicklung angeordnet ist. Die Synchronmaschine weist einen um eine Rotationsachse rotierbaren Rotor auf, in dem Permanentmagnete angeordnet sind. Der Rotor ist mit einer Motorwelle über eine Verbindungseinrichtung verbunden, die derart ausgebildet ist, dass sie zunächst den Rotor drehtest mit der Motorwelle verbindet, so dass ein durch das Zusammenwirken von Statorwicklung und Permanentmagneten generiertes Drehmoment auf die Motorwelle übertragen wird. Die Verbindungseinrichtung ist weiterhin derart ausgebildet, dass sie im Falle eines Kurzschlusses der Statorwicklung automatisch die drehfeste Verbindung des Rotors löst, so dass ein auf die Motorwelle (10) wirkendes Drehmoment nicht mehr auf den Rotor übertragen wird.

Der Erfindung liegt die Aufgabe zugrunde, eine Anordnung anzugeben, bei der im Falle eines Versagens der Motorbefestigung des Hohlwellenmotors eine Beschädigung des Motors sowie eine Unfallgefahr und insbesondere eine Gefährdung von Personen reduziert wird.

Diese Aufgabe wird erfindungsgemäß durch eine Anordnung mit den Merkmalen gemäß Patentanspruch 1 gelöst. Vorteilhafte Ausgestaltungen der erfindungsgemäßen Anordnung sind in abhängigen Patentansprüchen angegeben.

Danach ist erfindungsgemäß vorgesehen, dass im Bereich des radialen Luftspalts zwischen dem Rotor und der Radsatzwelle ein Schutzmaterial angeordnet ist, das im Falle eines Versagens der Motorbefestigung des Hohlwellenmotors und einem nachfolgenden Abstützen des Rotors auf der Radsatzwelle den Rotor von der Radsatzwelle trennt, wobei das Schutzmaterial weicher als das Material der Radsatzwelle und weicher als zumindest ein Material des Rotors ist.

Ein wesentlicher Vorteil der erfindungsgemäßen Anordnung ist darin zu sehen, dass im Falle des etwaigen Versagens der Motorbefestigung der Rotor des Hohlwellenmotors nicht unmittelbar auf die darin geführte Radsatzwelle fallen kann, da das erfindungsgemäß vorgesehene weiche Schutzmaterial Welle und Rotor getrennt hält.

Einer Weiterbildung zufolge bildet das Schutzmaterial zumindest einen Schutzring, der auf der Innenseite des hohlen Rotors angeordnet ist und einen kleineren Innendurchmesser als der Rotor aufweist, wobei der zumindest Schutzring im Falle eines Versagens der Motorbefestigung auf der Radsatzwelle aufliegt, oder auf der Außenseite der Radsatzwelle angeordnet ist, einen größeren Außendurchmesser als die Radsatzwelle aufweist und im Falle eines Versagens der Motorbefestigung den Rotor abstützt.

Einer zur vorstehenden Weiterbildung alternativen Weiterbildung zufolge bildet das Schutzmaterial zumindest ein Schutzrohr, das auf der Innenseite des hohlen Rotors angeordnet ist und einen kleineren Innendurchmesser als der Rotor aufweist, wobei das zumindest eine Schutzrohr im Falle eines Versagens der Motorbefestigung auf der Radsatzwelle aufliegt, oder auf der Außenseite der Radsatzwelle angeordnet ist, einen größeren Außendurchmesser als die Radsatzwelle aufweist und im Falle eines Versagens der Motorbefestigung den Rotor abstützt.

Einer weiteren alternativen Weiterbildung zufolge bildet das Schutzmaterial zumindest zwei Schutzringe, die jeweils auf der Innenseite des hohlen Rotors angeordnet sind, einen kleineren Innendurchmesser als der Rotor aufweisen und axial zueinander beabstandet sind, wobei einer der Schutzringe im Bereich des einen axialen Endes des Rotors und der andere Schutzring im Bereich des anderen axialen Endes des Rotors angeordnet sind.

Die zwei axial beabstandeten Schutzringe bestehen gemäß einer weiteren Weiterbildung aus unterschiedlich harten Materialien.

Ein radial innenliegendes Rotorrohr ist gemäß einer weiteren Weiterbildung zwischen den zwei axial beabstandeten Schutzringen angeordnet und wird von zumindest einem der Schutzringe axial fixiert. Vorteilhaft kann ein solches innenliegendes Rotorrohr beispielsweise Hohlräume im Rotor von der Radsatzwelle abschirmen.

Der Rotor umfasst nach einer weiteren Weiterbildung eisenhaltige Blechpakete und das Schutzmaterial ist weicher als das Material der eisenhaltigen Blechpakete.

Der zumindest eine Schutzring und/oder das zumindest eine Schutzrohr ist nach einer weiteren Weiterbildung als ein separates Teil auf der Innenfläche des Rotors oder auf der Außenfläche der Radsatzwelle montiert oder durch ein Beschichtungsverfahren aufgebracht.

Gemäß einer weiteren Weiterbildung ist das Schutzmaterial eisenfrei.

Nach einer weiteren Weiterbildung weist das Schutzmaterial Aluminium und/oder Kupfer auf oder besteht aus diesen. Alternativ oder ergänzend weist das Schutzmaterial Gummi, beispielsweise speziell Acrylnitril-Butadien-Kautschuk, und/oder Naturkautschuk auf oder besteht aus diesen. Alternativ oder ergänzend weist das Schutzmaterial eine Streckgrenze von maximal 200 N/mm² auf.

Der Hohlwellenmotor ist einer weiteren Weiterbildung zufolge geeignet, von einem Fahrgestell oder Rahmen eines Fahrzeugs gehalten zu werden und die Radsatzwelle wird mittels an dem Fahrgestell oder dem Rahmen angebrachter Lager drehbar gelagert.

Der Rotor ist gemäß einer weiteren Weiterbildung an einem seiner beiden Rotorenden mittels einer axial und/oder radial beweglichen Verbindungseinrichtung mit der Radsatzwelle drehfest verbunden, wobei die Verbindungseinrichtung eine axiale und/oder radiale Relativbewegung zwischen dem Rotorende und der Radsatzwelle ermöglicht.

Einer weiteren Weiterbildung zufolge ist ein der Verbindungseinrichtung naher Schutzring weicher als ein der Verbindungseinrichtung ferner Schutzring. Eine solche unterschiedliche Härte des Schutzmaterials ist möglich, da eine mechanische Belastung des nahen Schutzrings im Falle eines Versagens der Motorbefestigung kleiner als die des fernen Schutzrings ist.

Gemäß einer weiteren alternativen Weiterbildung ist vorgesehen, dass das Schutzmaterial zumindest zwei Schutzringe bildet, die jeweils auf der Außenseite der Radsatzwelle angeordnet sind, einen größeren Außendurchmesser als die Radsatzwelle aufweisen und axial zueinander beabstandet sind, wobei einer der Schutzringe im Bereich des einen axialen Endes des Rotors und der andere Schutzring im Bereich des anderen axialen Endes des Rotors auf der Radsatzwelle angebracht ist.

Schließlich wird die Aufgabe durch ein Schienenfahrzeug mit mindestens einer erfindungsgemäßen Anordnung gelöst. Bei dem Schienenfahrzeug kann es sich dabei beispielsweise um ein elektrisch über Stromabnehmer fremdgespeistes Schienenfahrzeug, ein batteriebetriebenes Schienenfahrzeug, ein mit Brennstoffzellen ausgestattetes Schienenfahrzeug oder ein hybrides Schienenfahrzeug handeln.

Die Erfindung wird nachfolgend anhand von Ausführungsbeispielen näher erläutert; dabei zeigen beispielhaft:
- Figur 1: ein Ausführungsbeispiel für eine erfindungsgemäße Anordnung, die einen Bestandteil eines nicht weiter gezeigten Fahrzeugs, insbesondere Schienenfahrzeugs, bildet, wobei ein Hohlwellenmotor von einer Motorbefestigung in seiner Normallage gehalten wird,
- Figur 2: die Anordnung gemäß Figur 1 im Falle eines Versagens der Motorbefestigung und eines Herunterfallens des Hohlwellenmotors auf eine darin geführte Radsatzwelle,
- Figur 3: ein Ausführungsbeispiel für eine erfindungsgemäße Anordnung, bei der Schutzmaterial ein inneres Schutzrohr bildet,
- Figur 4: ein Ausführungsbeispiel für eine erfindungsgemäße Anordnung, bei der ein radial innenliegendes Rotorrohr zwischen zwei axial beabstandeten Schutzringen angeordnet ist, und
- Figur 5: ein Ausführungsbeispiel für eine erfindungsgemäße Anordnung, bei der Schutzringe auf der Radsatzwelle angeordnet sind.

In den Figuren werden der Übersicht halber für identische oder vergleichbare Komponenten stets dieselben Bezugszeichen verwendet.

Die Figur 1 zeigt ein Ausführungsbeispiel für eine erfindungsgemäße Anordnung 5, die einen Bestandteil eines nicht weiter gezeigten Fahrzeugs, insbesondere Schienenfahrzeugs, bildet. Die Anordnung 5 umfasst einen Hohlwellenmotor 10, der einen äußeren Stator 11 und einen innenliegenden, hohlen Rotor 12 aufweist.

Der Rotor 12 umfasst eisenhaltige Blechpakete, die während des Betriebs des Hohlwellenmotors 10 von Magnetfeldern, die vom Stator 11 erzeugt werden, durchsetzt werden.

Der Stator 11 wird von einem Gehäuse 13 des Hohlwellenmotors 10 gehalten, das wiederum von einer nur angedeuteten Motorbefestigung 14 an einem nicht weiter gezeigten Fahrgestell oder Rahmen des Fahrzeugs gehalten wird.

Durch den innen hohlen Rotor 12 erstreckt sich eine Radsatzwelle 20, an deren Wellenenden jeweils ein Fahrzeugrad 30 des Fahrzeugs angebracht ist. Die Radsatzwelle 20 wird am Fahrgestell oder Rahmen des Fahrzeugs mittels Lager drehbar gelagert, die aus Gründen der Übersicht in der Figur 1 ebenfalls nicht gezeigt sind.

Der Rotor 12 ist drehfest mit der Radsatzwelle 20 mittels einer Verbindungseinrichtung 40 verbunden, die vorzugsweise axial und radial beweglich ist und eine gewisse axiale und radiale Relativbewegung zwischen dem Rotor 12 und der Radsatzwelle 20 ermöglicht, beispielsweise um Schwingungen der Radsatzwelle 20 während der Fahrt aufnehmen zu können.

Durch die Motorbefestigung 14 wird der Hohlwellenmotor 10 und damit auch der Rotor 12 von der Radsatzwelle 20 unter Bildung eines radialen Luftspaltes 50 getrennt gehalten. In dem Luftspalt 50 befinden sich bei dem Ausführungsbeispiel gemäß Figur 1 zwei Schutzringe 60 und 70, die an der Innenseite 12a des hohlen Rotors 12 angebracht sind und einen kleineren Innendurchmesser als der Rotor 12 aufweisen. Die Funktion der Schutzringe 60 und 70 besteht darin, ein Schutzmaterial zu bilden, das im Falle eines Versagens der Motorbefestigung 14 den Rotor 12 von der Radsatzwelle 20 getrennt hält. Kommt es nämlich zu einem Versagen der Motorbefestigung 14, so wird der Hohlwellenmotor 10 entlang der Pfeilrichtung Z nach unten fallen. Die Schutzringe 60 und 70 verhindern in diesem Falle, dass der Rotor 12 auf die Radsatzwelle 20 schlägt und diese beschädigt. Die Schutzringe 60 und 70 bestehen mit Blick auf die angesprochene Schutzwirkung aus einem Material, das weicher als das Material der vorzugsweise aus Stahl bestehenden Radsatzwelle 20 und weicher als das Material der eisenhaltigen Blechpakete des Rotors 12 ist.

Die Figur 2 zeigt die Anordnung 5 gemäß Figur 1 nach einem Versagen der Motorbefestigung 14. Es lässt sich erkennen, dass sich der Hohlwellenmotor 10 abgesenkt hat und sich die Schutzringe 60 und 70 auf der Radsatzwelle 20 abstützen. Der Rotor 12 bleibt durch die Schutzringe 60 und 70 von der Radsatzwelle 20 getrennt, sodass er diese nicht beschädigen kann.

Die beiden Schutzringe 60 und 70 bestehen vorzugsweise aus Aluminium, Kupfer, Gummi oder Kautschuk. Besonders vorteilhaft ist es, wenn der der Verbindungseinrichtung 40 nahe Schutzring 60 aus einem weicheren Material besteht als der der Verbindungseinrichtung 40 fernere Schutzring 70.

Die Figur 3 zeigt ein weiteres Ausführungsbeispiel für eine Anordnung, bei der ein Schutzmaterial zwischen dem Rotor 12 und der Radsatzwelle 20 angeordnet ist. Bei dem Ausführungsbeispiel gemäß Figur 3 bildet das Schutzmaterial ein Schutzrohr 80, das auf der Innenseite 12a des Rotors 12 anliegt und mit dem Rotor 12 fest verbunden ist. Das Schutzrohr 80 kann ein separates Teil sein, das in den Rotor 12 eingesetzt ist; alternativ kann das Schutzrohr 80 auch im Rahmen eines Beschichtungsverfahrens, beispielsweise durch Kaltgasspritzen, auf der Innenseite 12a des Rotors 12 aufgebracht worden sein.

Kommt es zu einem Versagen der Motorbefestigung 14, so trennt das Schutzrohr 80 den Rotor 12 von der Radsatzwelle 20, wie dies im Zusammenhang mit den Schutzringen 60 und 70 bei dem Ausführungsbeispiel gemäß den Figuren 1 und 2 oben erläutert wurde.

Die Figur 4 zeigt ein drittes Ausführungsbeispiel für eine erfindungsgemäße Anordnung, bei der zwischen Rotor 12 und Radsatzwelle 20 Schutzmaterial vorhanden ist. Bei dem Ausführungsbeispiel gemäß Figur 4 üben die beiden Schutzringe 60 und 70 eine Doppelfunktion aus. Zum einen dienen sie dazu, wie im Zusammenhang mit den Figuren 1 und 2 erläutert, im Falle eines Versagens der Motorbefestigung 14 den Rotor 12 von der Radsatzwelle 20 getrennt zu halten; zum anderen dienen sie dazu, ein radial innenliegendes Rotorrohr 90, das Hohlräume 91 innerhalb des Rotors 12 von der Radsatzwelle 20 trennt, axial zu fixieren. Hohlräume 91 innerhalb des Rotors 12 können in vorteilhafter Weise vorgesehen werden, um mit Blick auf ein hohes Drehmoment des Hohlwellenmotors 10 einen großen Rotordurchmesser bei möglichst geringem Gesamtgewicht zu erreichen.

Die Figur 5 zeigt ein viertes Ausführungsbeispiel für eine erfindungsgemäße Anordnung, bei der Schutzmaterial zwischen Radsatzwelle 20 und Rotor 12 vorgesehen ist. Im Unterschied zu den Ausführungsbeispielen gemäß den Figuren 1 bis 4 ist bei der Anordnung gemäß Figur 5 das Schutzmaterial auf der Radsatzwelle 20 vorgesehen, und zwar in Form zweier Schutzringe 60 und 70, die auf der Außenseite 20a der Radsatzwelle 20 montiert sind. Bezüglich der Schutzwirkung der Schutzringe 60 und 70 gelten die obigen Ausführungen im Zusammenhang mit den Figuren 1 und 2 entsprechend.

### Bezugszeichenliste

- 5: Anordnung
- 10: Hohlwellenmotor
- 11: Stator
- 12: Rotor
- 12a: Innenseite
- 13: Gehäuse
- 14: Motorbefestigung
- 20: Radsatzwelle
- 20a: Außenseite
- 30: Fahrzeugrad
- 40: Verbindungseinrichtung
- 50: Luftspalt
- 60: Schutzring
- 70: Schutzring
- 80: Schutzrohr
- 90: Rotorrohr
- 91: Hohlraum

- Z: Pfeilrichtung

## Patentansprüche

1. Anordnung (5) für ein Schienenfahrzeug, aufweisend zumindest
- einen elektrischen Hohlwellenmotor (10) mit einem hohlen Rotor (12), und
- eine Radsatzwelle (20), wobei die Radsatzwelle (20) durch den hohlen Rotor (12) hindurch verläuft und wobei der Rotor (12) von der Radsatzwelle (20) zumindest abschnittsweise durch einen radialen Luftspalt (50) getrennt ist, der ein mechanisches Spiel zwischen der Radsatzwelle (20) und dem Rotor (12) gewährleistet,
**dadurch gekennzeichnet, dass**
- im Bereich des radialen Luftspalts (50) zwischen dem Rotor (12) und der Radsatzwelle (20) ein Schutzmaterial angeordnet ist, das im Falle eines Versagens einer Motorbefestigung (14) des Hohlwellenmotors (10) und einem nachfolgenden Abstützen des Rotors (12) auf der Radsatzwelle (20) den Rotor (12) von der Radsatzwelle (20) trennt, wobei das Schutzmaterial weicher als das Material der Radsatzwelle (20) und weicher als zumindest ein Material des Rotors (12) ist.

2. Anordnung (5) nach Anspruch 1,
**dadurch gekennzeichnet, dass**
das Schutzmaterial zumindest einen Schutzring (60, 70) bildet, der
- auf der Innenseite (12a) des hohlen Rotors (12) angeordnet ist und einen kleineren Innendurchmesser als der Rotor (12) aufweist, wobei der zumindest eine Schutzring (60, 70) im Falle eines Versagens der Motorbefestigung (14) auf der Radsatzwelle (20) aufliegt, oder
- auf der Außenseite (20a) der Radsatzwelle (20) angeordnet ist, einen größeren Außendurchmesser als die Radsatzwelle (20) aufweist und im Falle eines Versagens der Motorbefestigung (14) den Rotor (12) abstützt.

3. Anordnung (5) nach Anspruch 1,
**dadurch gekennzeichnet, dass**
das Schutzmaterial zumindest ein Schutzrohr (80) bildet, das
- auf der Innenseite (12a) des hohlen Rotors (12) angeordnet ist und einen kleineren Innendurchmesser als der Rotor (12) aufweist, wobei das zumindest eine Schutzrohr (80) im Falle eines Versagens der Motorbefestigung (14) auf der Radsatzwelle (20) aufliegt, oder
- auf der Außenseite (20a) der Radsatzwelle (20) angeordnet ist und einen größeren Außendurchmesser als die Radsatzwelle (20) aufweist und im Falle des Versagens der Motorbefestigung (14) den Rotor (12) abstützt.

4. Anordnung (5) nach Anspruch 1,
**dadurch gekennzeichnet, dass**
- das Schutzmaterial zumindest zwei Schutzringe (60, 70) bildet, die jeweils auf der Innenseite (12a) des hohlen Rotors (12) angeordnet sind, einen kleineren Innendurchmesser als der Rotor (12) aufweisen und axial zueinander beabstandet sind,
- wobei einer der Schutzringe (60, 70) im Bereich des einen axialen Endes des Rotors (12) und der andere Schutzring (60, 70) im Bereich des anderen axialen Endes des Rotors (12) angeordnet sind.

5. Anordnung (5) nach Anspruch 4,
**dadurch gekennzeichnet, dass**
die zwei axial beabstandeten Schutzringe (60, 70) aus unterschiedlich harten Materialien bestehen.

6. Anordnung (5) nach Anspruch 4 oder 5,
**dadurch gekennzeichnet, dass**
ein radial innenliegendes Rotorrohr (90) zwischen den zwei axial beabstandeten Schutzringen (60, 70) angeordnet ist und von zumindest einem der Schutzringe (60, 70) axial fixiert wird.

7. Anordnung (5) nach einem der voranstehenden Ansprüche,
**dadurch gekennzeichnet, dass**
- der Rotor (12) eisenhaltige Blechpakete umfasst, und
- das Schutzmaterial weicher als das Material der eisenhaltigen Blechpakete ist.

8. Anordnung (5) nach einem der Ansprüche 2 bis 7,
**dadurch gekennzeichnet, dass**
der zumindest eine Schutzring (60, 70) oder das zumindest eine Schutzrohr (80) jeweils als ein separates Teil auf der Innenfläche des Rotors (12) oder auf der Außenfläche der Radsatzwelle (20) montiert ist oder durch ein Beschichtungsverfahren aufgebracht ist.

9. Anordnung (5) nach einem der voranstehenden Ansprüche,
**dadurch gekennzeichnet, dass**
das Schutzmaterial eisenfrei ist.

10. Anordnung (5) nach einem der voranstehenden Ansprüche,
**dadurch gekennzeichnet, dass**
- das Schutzmaterial Aluminium und/oder Kupfer aufweist oder daraus besteht, und/oder
- das Schutzmaterial Gummi oder Naturkautschuk aufweist oder daraus besteht, und/oder
- das Schutzmaterial eine Streckgrenze von maximal 200 N/mm² aufweist.

11. Anordnung (5) nach einem der voranstehenden Ansprüche,
**dadurch gekennzeichnet, dass**
- der Hohlwellenmotor (10) geeignet ist, von einem Fahrgestell oder Rahmen eines Fahrzeugs gehalten zu werden, und
- die Radsatzwelle (20) mittels an dem Fahrgestell oder dem Rahmen angebrachter Lager drehbar gelagert wird.

12. Anordnung (5) nach einem der voranstehenden Ansprüche,
**dadurch gekennzeichnet, dass**
- der Rotor (12) an einem seiner beiden Rotorenden mittels einer axial und/oder radial beweglichen Verbindungseinrichtung (40) mit der Radsatzwelle (20) drehfest verbunden ist,
- wobei die Verbindungseinrichtung (40) eine axiale und/oder radiale Relativbewegung zwischen dem Rotorende und der Radsatzwelle (20) ermöglicht.

13. Anordnung (5) nach Anspruch 12,
**dadurch gekennzeichnet, dass**
ein der Verbindungseinrichtung (40) naher Schutzring (60) weicher als ein der Verbindungseinrichtung (40) ferner Schutzring (70) ist.

14. Anordnung (5) nach Anspruch 1,
**dadurch gekennzeichnet, dass**
- das Schutzmaterial zumindest zwei Schutzringe (60, 70) bildet, die jeweils auf der Außenseite (20a) der Radsatzwelle (20) angeordnet sind, einen größeren Außendurchmesser als die Radsatzwelle (20) aufweisen und axial zueinander beabstandet sind,
- wobei einer der Schutzringe (60, 70) im Bereich des einen axialen Endes des Rotors (12) und der andere Schutzring (60, 70) im Bereich des anderen axialen Endes des Rotors (12) auf der Radsatzwelle (20) angebracht ist.

15. Schienenfahrzeug,
**dadurch gekennzeichnet, dass**
es mit mindestens einer Anordnung (5) nach einem der Ansprüche 1 bis 14 ausgestattet ist.

## Claims

1. Arrangement (5) for a rail vehicle, having at least
- one electric hollow-shaft motor (10) having a hollow rotor (12), and
- one wheelset shaft (20), wherein the wheelset shaft (20) runs through the hollow rotor (12) and wherein the rotor (12) is separated from the wheelset shaft (20) at least in part by a radial air gap (50) which ensures a mechanical play between the wheelset shaft (20) and the rotor (12),
**characterised in that**
- arranged in the region of the radial air gap (50) between the rotor (12) and the wheelset shaft (20) is a protective material, which, in the event of a failure of a motor fastening (14) of the hollow-shaft motor (10) and subsequent support of the rotor (12) on the wheelset shaft (20), separates the rotor (12) from the wheelset shaft (20), wherein the protective material is softer than the material of the wheelset shaft (20) and softer than at least one material of the rotor (12).

2. Arrangement (5) according to claim 1,
**characterised in that**
the protective material forms at least one protective ring (60, 70) which
- is arranged on the interior (12a) of the hollow rotor (12) and has a smaller internal diameter than the rotor (12), wherein the at least one protective ring (60, 70) rests on the wheelset shaft (20) in the event of a failure of the motor fastening (14), or
- is arranged on the exterior (20a) of the wheelset shaft (20), has a larger external diameter than the wheelset shaft (20) and in the event of a failure of the motor fastening (14) supports the rotor (12).

3. Arrangement (5) according to claim 1,
**characterised in that**
the protective material forms at least one protective tube (80) which
- is arranged on the interior (12a) of the hollow rotor (12) and has a smaller internal diameter than the rotor (12), wherein the at least one protective tube (80) rests on the wheelset shaft (20) in the event of a failure of the motor fastening (14), or
- is arranged on the exterior (20a) of the wheelset shaft (20) and has a larger external diameter than the wheelset shaft (20) and in the event of the failure of the motor fastening (14) supports the rotor (12).

4. Arrangement (5) according to claim 1,
**characterised in that**
- the protective material forms at least two protective rings (60, 70), which in each case are arranged on the interior (12a) of the hollow rotor (12), have a smaller internal diameter than the rotor (12) and are axially spaced apart from one another,
- wherein one of the protective rings (60, 70) is arranged in the region of one axial end of the rotor (12) and the other protective ring (60, 70) is arranged in the region of the other axial end of the rotor (12).

5. Arrangement (5) according to claim 4,
**characterised in that**
the two axially spaced-apart protective rings (60, 70) consist of materials of different hardness.

6. Arrangement (5) according to claim 4 or 5,
**characterised in that**
a radially interior rotor tube (90) is arranged between the two axially spaced-apart protective rings (60, 70) and is axially fixed by at least one of the protective rings (60, 70) .

7. Arrangement (5) according to one of the preceding claims,
**characterised in that**
- the rotor (12) comprises ferrous laminated cores, and
- the protective material is softer than the material of the ferrous laminated cores.

8. Arrangement (5) according to one of claims 2 to 7,
**characterised in that**
the at least one protective ring (60, 70) or the at least one protective tube (80) is in each case mounted as a separate part on the interior face of the rotor (12) or on the exterior face of the wheelset shaft (20) or is attached by a coating process.

9. Arrangement (5) according to one of the preceding claims,
**characterised in that**
the protective material is non-ferrous.

10. Arrangement (5) according to one of the preceding claims,
**characterised in that**
- the protective material contains aluminium and/or copper or consists thereof, and/or
- the protective material contains rubber or natural rubber or consists thereof, and/or
- the protective material has a maximum elastic limit of 200 N/mm².

11. Arrangement (5) according to one of the preceding claims,
**characterised in that**
- the hollow-shaft motor (10) is suited to being held by a chassis or frame of a vehicle, and
- the wheelset shaft (20) is rotatably mounted by means of bearings attached to the chassis or the frame.

12. Arrangement (5) according to one of the preceding claims,
**characterised in that**
- the rotor (12) is non-rotatably connected to the wheelset shaft (20) at one of its two rotor ends by means of an axially and/or radially movable connection device (40),
- wherein the connection device (40) enables an axial and/or radial relative movement between the rotor end and the wheelset shaft (20).

13. Arrangement (5) according to claim 12,
**characterised in that**
a protective ring (60) close to the connection device (40) is softer than a protective ring (70) remote from the connection device (40).

14. Arrangement (5) according to claim 1,
**characterised in that**
- the protective material forms at least two protective rings (60, 70), which in each case are arranged on the exterior (20a) of the wheelset shaft (20), have a larger external diameter than the wheelset shaft (20) and are axially spaced apart from one another,
- wherein one of the protective rings (60, 70) is attached to the wheelset shaft (20) in the region of the one axial end of the rotor (12) and the other protective ring (60, 70) is attached in the region of the other axial end of the rotor (12) .

15. Rail vehicle,
**characterised in that**
it is fitted with at least one arrangement (5) according to one of claims 1 to 14.

## Revendications

1. Agencement (5) pour un véhicule ferroviaire, comportant au moins
- un moteur (10) électrique à arbre creux ayant un rotor (12) creux et
- un arbre (20) d'essieu, dans lequel l'arbre (20) d'essieu passe dans le rotor (12) creux et dans lequel le rotor (12) est séparé de l'arbre (20) d'essieu au moins par endroit par un entrefer (50) radial, qui assure un jeu mécanique entre l'arbre (20) d'essieu et le rotor (12),
**caractérisé en ce que**
- dans la partie de l'entrefer (50) radial est disposée entre le rotor (12) et l'arbre (20) d'essieu un matériau de protection, qui, dans le cas d'une défaillance d'une fixation (14) du moteur (10) à arbre creux et d'un appui, qui s'ensuit, du rotor (12) sur l'arbre (20) d'essieu, sépare le rotor (12) de l'arbre (20) d'essieu, le matériau de protection étant plus tendre que le matériau de l'arbre (20) d'essieu et plus tendre qu'au moins un matériau du rotor (12).

2. Agencement (5) suivant la revendication 1,
**caractérisé en ce que**
le matériau de protection forme au moins une bague (60, 70) de protection, qui
- est disposée sur la face (12a) intérieure du rotor (12) creux et a un diamètre intérieur plus petit que le rotor (12), dans lequel la au moins une bague (60, 70) de protection s'applique, dans le cas d'une défaillance de la fixation (14) du moteur, sur l'arbre (20) d'essieu, ou
- est disposée sur la face (20a) extérieure de l'arbre (20) d'essieu, a un diamètre extérieur plus grand que l'arbre (20) d'essieu et s'appuie, dans le cadre d'une défaillance de la fixation (14) du moteur, sur le rotor (12).

3. Agencement (5) suivant la revendication 1,
**caractérisé en ce que**
le matériau de protection forme au moins un tube (80) de protection, qui
- est disposé sur la face (12a) intérieure du rotor (12) creux et a un diamètre intérieur plus petit que le rotor (12), dans lequel le au moins un tube (80) de protection s'applique, dans le cas d'une défaillance de la fixation (14) du moteur, sur l'arbre (20) d'essieu, ou
- est disposé sur la face (20a) extérieure de l'arbre (20) d'essieu et a un diamètre extérieur plus grand que l'arbre (20) d'essieu et s'appuie, dans le cas de la défaillance de la fixation (14) du moteur, sur le rotor (12).

4. Agencement (5) suivant la revendication 1,
**caractérisé en ce que**
- le matériau de protection forme au moins deux bagues (60, 70) de protection, qui sont disposées chacune sur la face (12a) intérieure du rotor (12) creux ont un diamètre intérieur plus petit que le rotor (12) et sont à distance axialement l'une de l'autre,
- dans lequel l'une des bagues (60, 70) de protection est disposée dans la partie de la une extrémité axiale du rotor (12) et l'autre bague (60, 70) de protection dans la partie de l'autre extrémité axiale du rotor (12).

5. Agencement (5) suivant la revendication 4,
**caractérisé en ce que**
les deux bagues (60, 70) de protection à distance axialement sont en des matériaux de dureté différente.

6. Agencement (5) suivant la revendication 4 ou 5,
**caractérisé en ce que**
un tube (90) rotorique se trouvant à l'intérieur radialement est disposé entre les deux bagues (60, 70) de protection à distance axialement et est immobilisé axialement par au moins l'une des bagues (60, 70) de protection.

7. Agencement (5) suivant l'une des revendications précédentes,
**caractérisé en ce que**
- le rotor (12) comprend des paquets de tôle contenant du fer, et
- le matériau de protection est plus tendre que le matériau des paquets de tôle contenant du fer.

8. Agencement (5) suivant l'une des revendications 2 à 7,
**caractérisé en ce que**
la au moins une bague (60, 70) de protection ou le au moins un tube (80) de protection est monté respectivement sur une partie distincte sur la face intérieure du rotor (12) ou sur la face extérieure de l'arbre (20) d'essieu où est déposé par un procédé de revêtement.

9. Agencement (5) suivant l'une des revendications précédentes,
**caractérisé en ce que**
le matériau de protection est exempt de fer.

10. Agencement (5) suivant l'une des revendications précédentes,
**caractérisé en ce que**
- le matériau de protection comprend de l'aluminium et/ou du cuivre ou en est constitué et/ou
- le matériau de protection comprend un élastomère ou du caoutchouc naturel ou en est constitué et/ou le matériau de protection a une limite d'allongement élastique de 200 N/mm² au maximum.

11. Agencement (5) suivant l'une des revendications précédentes,
**caractérisé en ce que**
- le moteur (10) à arbre creux est propre à être maintenu par un train de roulement ou un châssis d'un véhicule et
- l'arbre (20) d'essieu est monté tournant au moyen de paliers montés sur le train de roulement ou le châssis.

12. Agencement (5) suivant l'une des revendications précédentes,
**caractérisé en ce que**
- le rotor (12) est, à l'une de ses deux extrémités de rotor, solidaire en rotation de l'arbre (20) d'essieu au moyen d'un dispositif (40) d'assemblage mobile axialement et/ou radialement,
- dans lequel le dispositif (40) d'assemblage rend possible un mouvement relatif axial et/ou radial entre l'extrémité du rotor et l'arbre (20) d'essieu.

13. Agencement (5) suivant la revendication 12,
**caractérisé en ce qu'**
une bague (60) de protection proche du dispositif (40) d'assemblage est plus tendre qu'une bague (70) de protection loin du dispositif (40) d'assemblage.

14. Agencement (5) suivant la revendication 1,
**caractérisé en ce que**
- le matériau de protection forme au moins deux bagues (60, 70) de protection, qui sont disposées chacune sur la face (20a) extérieure de l'arbre (20) d'essieu, ont un diamètre extérieur plus grand que l'arbre (20) d'essieu et sont à distance l'une de l'autre axialement,
- dans lequel l'une des bagues (60, 70) de protection est montée sur l'arbre (20) d'essieu dans la partie de l'une des extrémités axiales du rotor (12), et l'autre bague (60, 70) de protection, dans la partie de l'autre extrémité axiale du rotor (12).

15. Véhicule ferroviaire,
**caractérisé en ce qu'**
il est équipé d'au moins un agencement (5) suivant l'une des revendications 1 à 14.
